# EUROPÄISCHE PATENTSCHRIFT

(11) **EP 2 567 815 B1**
(45) Veröffentlichungstag und Bekanntmachung des Hinweises auf die Patenterteilung: **05.11.2014**
(21) Anmeldenummer: 12006253.4
(22) Anmeldetag: 05.09.2012
(51) Int. Cl.: B41F 13/56, B41F 13/64, B42D 7/00, B42F 21/12

(54) **Druckprodukt und Rollendruckmaschine zum Herstellen des Druckprodukts**
Printed product and roller printer for producing same
Produit d'impression et presse rotative destinée à fabriquer le produit d'impression

(30) Priorität: 07.09.2011 DE 102011112522
(43) Veröffentlichungstag der Anmeldung: 13.03.2013
(73) Patentinhaber: manroland web systems GmbH, 86153 Augsburg (DE)
(72) Erfinder: Roettger, Heinz, 86482 Aystetten (DE)

(56) Entgegenhaltungen:
- EP-A1- 2 397 284
- WO-A1-2005/105445
- WO-A1-2010/018741
- JP-U- 3 040 867
- KR-U- 20090 010 600

## Beschreibung

Die Erfindung betrifft Druckprodukt nach dem Oberbegriff des Anspruchs 1. Des Weiteren betrifft die Erfindung eine Rollendruckmaschine zum Herstellen eines solchen Druckprodukts nach dem Oberbegriff des Anspruchs 6.

Bei Zeitungsdruckprodukten unterscheidet man prinzipiell zwischen sogenannten Broadsheet-Druckprodukten sowie sogenannten Tabloid-Druckprodukten.

Ein sogenanntes Broadsheet-Druckprodukt umfasst mehrere Bücher, wobei jedes Buch mindestens einen Bogen umfasst, und wobei innere Bücher des Broadsheet-Druckprodukts in einem äußeren Buch des Broadsheet-Druckprodukts stapelartig positioniert sind, sodass die einzelnen Bücher des Broadsheet-Druckprodukts leicht voneinander separiert werden können.

Bei einem sogenannten Tabloid-Druckprodukt liegen hingegen alle Bücher desselben sowie alle Bögen der Bücher desselben unter Ausbildung eines gemeinsamen Druckproduktrückens sukzessive ineinander, sodass die einzelnen Bücher des Tabloid-Druckprodukts nicht einfach voneinander separiert werden können. Vielmehr ist zur leichten Separierung von Büchern eines Tabloid-Druckprodukts nach dem Stand der Technik eine Heftung derselben erforderlich, um die einzelnen Bogen der Bücher über Heftung miteinander zu verbinden. Das Vorsehen einer solchen Heftung ist jedoch von Nachteil. Es besteht daher Bedarf an einem Tabloid-Druckprodukt, bei welchem die einzelnen Bücher desselben auch ohne Heftung leicht voneinander separiert werden können.

Tabloid-Druckprodukte und Rollendruckmaschinen zu deren Herstellung gemäß den Oberbegriffen der Ansprüche 1 und 6 sind aus WO 2005/105445 A1 bekannt.

Druckprodukte mit beschnittenen Ecken sind aus der KR 2009 0010600 U und aus der WO 2010/018741 A1 bekannt.

Hiervon ausgehend liegt der vorliegenden Erfindung die Aufgabe zugrunde, ein neuartiges Tabloid-Druckprodukt und eine Rollendruckmaschine zum Herstellen eines solchen Druckprodukts zu schaffen.

Diese Aufgabe wird durch ein Druckprodukt gemäß Anspruch 1 und einer Rollendruckmaschine gemäß Anspruch 6 gelöst.

Mit der hier vorliegenden Erfindung wird erstmals vorgeschlagen, den oder jeden Bogen mindestens eines Buchs eines Druckprodukts im Bereich einer Ecke des oder jedes Bogens des Buchs zu beschneiden, nämlich zumindest an der oberen Bogenhälfte des oder jedes Bogens des jeweiligen Buchs, um so einen Blick auf einen Abschnitt eines Bogens eines innerhalb dieses Buchs liegenden anderen Buchs freizugeben. Hierdurch ist es einfach möglich, die einzelnen Bücher zu identifizieren und einfach voneinander zu separieren, und zwar ohne die Notwendigkeit die Bogen der einzelnen Bücher durch Heftung miteinander zu verbinden.

Nach einer vorteilhaften Weiterbildung der Erfindung ist ein i-tes Buch, i=1, 3, bis N-2, zumindest an der oberen Bogenhälfte des oder jedes Bogens desselben an einer dem Druckproduktrücken gegenüberliegenden Seite im Bereich einer ersten Ecke beschnitten, um einen Blick auf die erste Ecke des (i+1)-ten Buchs freizugeben, wobei ein (i+1)-tes Buch, i=1, 3, bis N-2, zumindest an der oberen Bogenhälfte des oder jedes Bogens desselben an einer dem Druckproduktrücken gegenüberliegenden Seite im Bereich einer der ersten Ecke gegenüberliegenden zweiten Ecke beschnitten ist, um einen Blick auf die zweite Ecke des (i+2)-ten Buchs, i=1, 3, bis N-2, freizugeben. Nach dieser vorteilhaften Weiterbildung der Erfindung gibt ein Buch durch den Beschnitt der Ecke desselben jeweils den Blick auf das unmittelbar innerhalb dieses Buchs liegende Buch frei.

Nach einer alternativen vorteilhaften Weiterbildung der Erfindung ist am i-ten Buch, i=1, 2, 3, bis N-1 zumindest an der oberen Bogenhälfte des oder jedes Bogen desselben an einer dem Druckproduktrücken gegenüberliegenden Seite eine Ecke beschnitten, um einen Blick auf einen Abschnitt des (i+1)-ten Buchs freizugeben, wobei an allen i-ten Büchern jeweils eine obere Ecke oder eine untere Ecke beschnitten ist, nämlich derart, dass der Beschnitt der Ecken um so geringer wird, je weiter das jeweilige Buch innen im Druckprodukt liegt. Nach dieser vorteilhaften Weiterbildung der Erfindung ist der Blick auf alle ineinander liegenden Bücher über das 1-te Buch freigegeben.

Die Rollendruckmaschine zum Herstellen erfindungemäßer Druckprodukte ist in Anspruch 6 definiert.

Bevorzugte Weiterbildungen der Erfindung ergeben sich aus den Unteransprüchen und der nachfolgenden Beschreibung. Ausführungsbeispiele der Erfindung werden, ohne hierauf beschränkt zu sein, an Hand der Zeichnung näher erläutert. Dabei zeigt:
- Fig. 1:: eine schematisierte Ansicht eines erfindungsgemäßen Druckprodukts nach einem Ausführungsbeispiel der Erfindung;
- Fig. 2:: ein Detail des Druckprodukts der Fig. 1;
- Fig. 3:: ein Detail eines alternativen erfindungsgemäßen Druckprodukts;
- Fig. 4:: eine schematisierte Ansicht einer erfindungsgemäßen Rollendruckmaschine zum Herstellen eines erfindungsgemäßen Druckprodukts; und
- Fig. 5:: ein Detail der Rollendruckmaschine der Fig. 4.

Die hier vorliegende Erfindung betrifft ein Druckprodukt sowie eine Rollendruckmaschine zum Herstellen des Druckprodukts.

Beim erfindungsgemäßen Druckprodukt handelt es sich um ein Zeitungs-Druckprodukt im Tabloid-Format, welches auch als Tabloid -Druckprodukt bezeichnet wird. Die Erfindung ist jedoch nicht auf Zeitungs-Druckprodukte beschränkt.

Im schematisierten Ausführungsbeispiel der Fig. 1 ist ein Druckprodukt 10 gezeigt, welches vier Bücher 11, 12, 13 und 14 umfasst. Jedes der Bücher 11, 12, 13 und 14 umfasst mindestens einen Bogen 15, 16, 17, bzw. 18, wobei in Fig. 1 zur Gewährleistung einer einfacheren Darstellung im Bereich jedes der Bücher 11 bis 14 jeweils ausschließlich ein Bogen 15, 16, 17 bzw. 18 gezeigt ist.

Es ist jedoch selbstverständlich, dass jedes der Bücher 11, 12, 13 und 14 mehrere Bögen 15, 16, 17 bzw. 18 umfassen kann.

So ist es möglich, dass jedes der Bücher 11, 12, 13 und 14 eine identische Anzahl von Bögen 15, 16, 17 bzw. 18 oder eine unterschiedliche Anzahl von Bögen 15, 16, 17 bzw. 18 umfasst.

Beim erfindungsgemäßen Druckprodukt 10 liegen alle Bücher 11, 12, 13 und 14 desselben sowie alle Bögen 15, 16, 17 bzw. 18 der Bücher 11, 12, 13 und 14 unter Ausbildung eines gemeinsamen Druckproduktrückens 19 sukzessive ineinander. Ein solches Druckprodukt wird auch als Tabloid-Druckprodukt bezeichnet.

Um die einzelnen Bücher 11, 12, 13, 14 des Druckprodukts 10 einfach und zuverlässig voneinander separieren zu können, ist erfindungsgemäß vorgeschlagen, dass zumindest an der oberen Bogenhälfte des oder jedes Bogens mindestens eines Buchs eine Ecke des oder jedes Bogens des jeweiligen Buchs beschnitten ist, um einen Blick auf einen Abschnitt eines Bogens eines innerhalb dieses Buchs liegenden anderen Buchs frei zu geben, wobei darauf vorzugsweise das Themengebiet des Buches aufgedruckt ist.

Wie bereits ausgeführt, umfasst das in Fig. 1 gezeigte Druckprodukt 10 eine Anzahl N=4 Bücher 11, 12, 13 und 14. Jedes der Bücher verfügt über mindestens einen Bogen 15, 16, 17, bzw. 18. Das 1-te Buch, nämlich in Fig. 1 das Buch 11, bildet das äußerste Buch des Druckprodukts 10. Das N-te Buch, nämlich in Fig. 1 das Buch 14, bildet das innerstes Buch des Druckprodukts 10. Die Bücher 12 und 13, also das 2-te Buch und das 3-te Buch, sind zwischen dem 1-ten Buch und dem N-ten bzw. hier 4-ten Buch bzw. zwischen dem äußersten Buch und dem innersten Buch sukzessive ineinandergelegt.

Zumindest an der oberen Bogenhälfte des oder jedes Bogens ist zumindest ein i-tes Buch der N Bücher, i = 1, 2, 3 bis N-1, an einer dem Druckproduktrücken 19 gegenüberliegenden Seite 20 eine Ecke des oder jedes Bogens des jeweiligen Buchs beschnitten, um einen Blick auf einen Abschnitt eines Bogens des (i+1)-ten Buchs freizugeben.

Im gezeigten Ausführungsbeispiel der Fig. 1, in welchem das Druckprodukt 10 eine Anzahl N=4 Bücher aufweist, sind alle i-ten Bücher, i = 1, 2, 3 bis N-1, nämlich die Bücher 11, 12, 13, im Bereich einer Ecke jeweils beschnitten, wohingegen das N-te bzw. innerste Buch, nämlich in Fig. 1 das Buch 14, nicht beschnitten ist.

Im Ausführungsbeispiel der Fig. 1 sind die Bücher 11, 12 und 13 des Druckprodukts 10 derart beschnitten, dass das 1-te Buch, nämlich das Buch 11, im Bereich einer ersten, unteren Ecke beschnitten ist, um so einen Blick auf die erste Ecke des 2-ten Buchs, nämlich des Buchs 12, freizugeben. Das 2-te Buch, nämlich das Buch 12, ist hingegen im Bereich einer oberen Ecke beschnitten, um den Blick auf die obere Ecke des 3-ten Buchs, nämlich des Buchs 13, frei zu geben. Das 3-te Buch ist wiederum im Bereich der unteren Ecke desselben beschnitten, um den Blick auf die untere Ecke des 4-ten Buchs, nämlich des Buchs 14, frei zu geben.

Daraus folgt, dass in Fig. 1 jedes i-te Buch, i=1, 3 bis N-2, an der dem Druckproduktrücken 19 gegenüberliegenden Seite 20 im Bereich einer ersten, unteren Ecke beschnitten ist, um einen Blick auf die erste, untere Ecke des (i+1)-ten Buchs freizugeben, wobei das (i+1)-te Buch an der dem Druckproduktrücken 19 gegenüberliegenden Seite im Bereich der der ersten Ecke gegenüberliegenden zweiten, oberen Ecke beschnitten ist, um einen Blick auf die zweite, obere Ecke des (i+2)-ten Buchs frei zu geben. Dadurch ist es möglich, die einzelnen Bücher 11, 12, 13 und 14 des Druckprodukts 10 einfach voneinander zu separieren.

Im Ausführungsbeispiel der Fig. 1 ist der Beschnitt im Bereich der jeweiligen Ecke des jeweiligen Buchs jeweils gleich groß. Jedes der beschnittenen Bücher ist demnach im Bereich der jeweiligen Ecke gleich groß beschnitten.

Fig. 3 zeigt ein Detail eines Druckprodukts nach einem zweiten Ausführungsbeispiel der Erfindung, wobei beim Druckprodukt gemäß Fig. 3 jedes i-te Buch, i=1, 2, 3 bis N-1, an einer dem Druckproduktrücken 19 gegenüberliegenden Seite 20 im Bereich ein und derselben Ecke beschnitten ist, nämlich entweder im Bereich der oberen Ecke oder, wie in Fig. 3 gezeigt, im Bereich der unteren Ecke, wobei jedoch der Beschnitt der Ecken umso geringer wird, je weiter das jeweilige Buch innen im Druckprodukt liegt.

So kann Fig. 3 entnommen werden, dass der Beschnitt des Buchs 11 im Bereich der Ecke am größten ist, der Beschnitt des Buchs 12 am zweitgrößten und der Beschnitt des Buchs 13 am drittgrößten ist, wohingegen das innerste Buch 14 wiederum im Bereich der Ecke nicht beschnitten ist. So sind bei zusammengelegtem Druckprodukt sämtliche Bücher desselben über den oben beschriebenen, abgestaffelten Beschnitt im Bereich ein und derselben Ecke des Druckprodukts identifizierbar und die beispielsweise in den Büchern enthaltenen Themen, wie z.B. Politik, Wirtschaft, Sport oder Feuilleton einer Zeitung sind leicht voneinander separierbar.

Weiterhin betrifft die Erfindung eine Rollendruckmaschine zum Herstellen eines solchen Druckprodukts. Eine erfindungsgemäße Rollendruckmaschine ist in Fig. 4 im Ausschnitt gezeigt, nämlich im Bereich einer Falzeinheit 21, die einen Falzaufbau 21 a, ein dem Falzaufbau 21 a nachgelagertes Falzoberteil 21 b und einen dem Falzoberteil 21 b nachgelagerten Falzapparat 21 c umfasst. Dem Falzaufbau 21 a vorgelagerte Druckeinheiten zum Bedrucken von Bedruckstoffbahnen sind in Fig. 4 nicht gezeigt.

Die erfindungsgemäße Rollendruckmaschine verfügt demnach über mehrere Druckeinheiten, um mehrere Bedruckstoffbahnen zu bedrucken. Den Druckeinheiten nachgelagert ist der Falzaufbau 21 a, der im gezeigten Ausführungsbeispiel zwei Falztrichter 22 umfasst, wobei die Falztrichter 22 jedoch bei der erfindungsgemäßen Druckmaschine nicht dem Ausbilden von Längsfalzen an den in den Druckeinheiten bedruckten Bedruckstoffbahnen dienen, sondern vielmehr dem Längsschneiden der Bedruckstoffbahnen in Teilbahnen, wozu die Falztrichter 22 im Detail nicht gezeigte Längsschneideeinrichtungen umfassen.

Nach dem Längsschneiden der Bedruckstoffbahnen in Teilbahnen im Bereich des Falzaufbaus 21 a gelangen die Teilbahnen in den Bereich des dem Falzaufbau 21 a nachgelagerten Falzoberteils 21 b, wobei im Falzoberteil 21 b die durch Längsschneiden erzeugten Teilbahnen zu mehreren Strängen 23, 24, 25 und 26 aus jeweils mindestens einer Teilbahn gruppierbar und anschließend diese Stränge 23, 24, 25 und 26 vereinigbar sind.

Die vereinigten Stränge 23, 24, 25, 26 sind ausgehend vom Falzoberteil 21 b dem Falzapparat 21 c zuführbar, wobei mithilfe einer Querschneideeinrichtung 27 des Falzapparats 21 c von den vereinigten Strängen 23 bis 26 Stapel übereinanderliegender Bogen abtrennbar sind. Über die Falzzylinder 28 und 29 des Falzapparats 21c kann an jedem abgetrennten Stapel übereinanderliegender Bogen durch Querfalzen ein Druckprodukt mit dem gemeinsamen Druckproduktrücken 19 (Fig. 1) ausgebildet werden, wobei es sich beim Falzzylinder 28 um einen Falzmesserzylinder und beim Falzzylinder 29 um einen Falzklappenzylinder handelt.

Die Stränge 23, 24, 25 und 26, die im Bereich des Falzoberteils 21 b ausgebildet sind, entsprechen nach dem Abtrennen der Bögen von den vereinigten Strängen 23 bis 26 im Bereich des Falzapparats 21c den einzelnen Büchern 11 bis 14 des Druckprodukts 10, wobei der Strang 26 dem Buch 14, der Strang 24 dem Buch 13, der Strang 25 dem Buch 12 und der Strang 26 dem Buch 11 des Druckprodukts 10 entspricht.

Gemäß Fig. 4 umfasst das Falzoberteil 22 der erfindungsgemäßen Druckmaschine im Bereich mehrerer Stränge 24, 25 und 26 jeweils eine Schneideinrichtung 30, um die Teilbahnen des jeweiligen Strangs 24, 25 bzw. 26 derart zu beschneiden, dass ein erfindungsgemäßes Druckprodukt entsteht. Fig. 5 zeigt den Beschnitt des Strangs 24 mithilfe der Schneideinrichtung 30, wobei mithilfe der Schneideinrichtung 30, die dem Strang 24 zugeordnet ist, die oder jede Teilbahn des Strangs 24 so beschnitten wird, dass am Buch 13 die bereits erwähnten Ecken beschnitten sind. Die Schneideinrichtungen 30 sind vorzugsweise mit Schneidzylindern ausgeführt und jeder Schneideinrichtung 30 ist vorzugsweise eine Absaugeinrichtung zugeordnet, welche die Abschnitte aus dem Bereich der Schneideinrichtung 30 absaugt, um Störungen durch herumfliegende Papierschnipsel zu verhindern.

An der Positionen 31 des Strangs 24 erfolgt im Bereich der Querschneideeinrichtung 27 (Fig. 4) das Abtrennen der Bogen von dem Strang 24, wobei an der Position 32 zwischen den Falzzylindern 28 und 29 ein Querfalz und damit der Druckproduktrücken 19 ausgebildet wird.

### Bezugszeichenliste

- 10: Druckprodukt
- 11: Buch
- 12: Buch
- 13: Buch
- 14: Buch
- 15: Bogen
- 16: Bogen
- 17: Bogen
- 18: Bogen
- 19: Druckproduktrücken
- 20: Seite
- 21: Falzeinheit
- 21a: Falzaufbau
- 21b: Falzoberteil
- 21c: Falzapparat
- 22: Falztrichter
- 23: Strang
- 24: Strang
- 25: Strang
- 26: Strang
- 27: Querschneideeinrichtung
- 28: Falzzylinder
- 29: Falzzylinder
- 30: Scheideinrichtung
- 31: Position
- 32: Position

## Patentansprüche

1. Druckprodukt im Tabloid-Format, mit einer Anzahl N Bücher (11, 12, 13, 14), wobei das 1-te Buch das äußerste Buch des Druckprodukts und das N-te Buch das innerste Buch des Druckprodukts bildet, wobei jedes Buch (11, 12, 13, 14) mindestens einen Bogen (15, 16, 17, 18) umfasst, wobei alle Bücher (11, 12, 13, 14) sowie alle Bogen (15, 16, 17, 18) der Bücher (11, 12, 13, 14) unter Ausbildung eines gemeinsamen Druckproduktrückens (19) sukzessive ineinander liegen, wobei die Bücher (11, 12, 13, 14) aus durch Längsschneiden von bedruckten Bedruckstoffbahnen gebildeten Teilbahnen und aus durch anschließendes Querschneiden von übereinanderliegenden Teilbahnen vereinzelten Bogen (15, 16, 17, 18) gebildet sind, und wobei der gemeinsame Druckproduktrücken (19) durch gemeinsames Querfalzen der übereinanderliegenden Bogen (15, 16, 17, 18) gebildet ist, **dadurch gekennzeichnet, dass** zumindest an einer im Druckprodukt oben liegenden und damit oberen Bogenhälfte des oder jedes Bogens (15, 16, 17, 18) zumindest eines i-ten Buchs der N Bücher (11, 12, 13, 14), i = 1, 2, 3 bis N-1, an einer dem Druckproduktrücken (19) gegenüberliegenden Seite eine Ecke des oder jedes Bogens des jeweiligen Buchs beschnitten ist, um einen Blick auf einen Abschnitt eines Bogens des innerhalb dieses Buchs liegenden i+1-ten Buchs freizugeben, wobei die beschnitten Ecken durch Beschneiden von zu Strängen gruppierten, übereinanderliegenden Teilbahnen gebildet sind, und dass das innerste Buch nicht an den Ecken desselben beschnitten ist.

2. Druckprodukt nach Anspruch 1, **dadurch gekennzeichnet, dass** jedes i-te Buch, i=1, 3, bis N-2, zumindest an der oberen Bogenhälfte des oder jedes Bogens desselben an einer dem Druckproduktrücken gegenüberliegenden Seite im Bereich einer ersten Ecke beschnitten ist, um einen Blick auf die erste Ecke des i+1-ten Buchs freizugeben, und dass jedes i+1-te Buch zumindest an der oberen Bogenhälfte des oder jedes Bogens desselben an einer dem Druckproduktrücken gegenüberliegenden Seite im Bereich einer der ersten Ecke gegenüberliegenden zweiten Ecke beschnitten ist, um einen Blick auf die zweite Ecke des i+2-ten Buchs freizugeben.

3. Druckprodukt nach Anspruch 2, **dadurch gekennzeichnet, dass** am i-ten Buch die ersten Ecken und i+1-ten Buch die zweiten Ecken jeweils gleich groß beschnitten sind.

4. Druckprodukt nach Anspruch 1, **dadurch gekennzeichnet, dass** am jedem i-ten Buch, i=1, 2, 3, bis N-1, zumindest an der oberen Bogenhälfte des oder jedes Bogens desselben an einer dem Druckproduktrücken gegenüberliegenden Seite eine Ecke beschnitten ist, um einen Blick auf einen Abschnitt des i+1-ten Buchs freizugeben.

5. Druckprodukt nach Anspruch 4, **dadurch gekennzeichnet, dass** an allen i-ten Büchern jeweils eine obere Ecke oder eine untere Ecke beschnitten ist, nämlich derart, dass der Beschnitt der Ecken um so geringer wird, je weiter das jeweilige Buch innen im Druckprodukt liegt.

6. Rollendruckmaschine zur Herstellung eines Druckprodukts im Tabloid-Format, mit mehreren Druckeinheiten zum Bedrucken mehrerer Bedruckstoffbahnen, mit einem den Druckeinheiten nachgelagerten Falzaufbau (21 a), in Bereich dessen die bedruckten Bedruckstoffbahnen durch Längsschneideinrichtungen in Teilbahnen trennbar sind, mit einem dem Falzaufbau (21 a) nachgelagerten Falzoberteil (21 b), in welchem die Teilbahnen zu mehreren Strängen aus jeweils mindestens einer Teilbahn gruppierbar und anschleißend die Stränge vereinigbar sind, und mit einem dem Falzoberteil (21 b) nachgelagerten Falzapparat (21 c), wobei mit einer Querschneideeinrichtung (27) des Falzapparats von den vereinigten Strängen Stapel übereinanderliegender Bogen abtrennbar sind, und wobei mit Falzzylindern (28, 29) des Falzapparats an jedem Stapel aus übereinanderliegenden Bogen durch Querfalzen ein Druckprodukt mit einem gemeinsamen Druckproduktrücken (19) ausbildbar ist, in welchem alle Bögen des Druckprodukts sukzessive ineinander liegen, **dadurch gekennzeichnet, dass** dem Falzoberteil (21 b) im Bereich mindestens eines Strangs eine Schneideinrichtung (30) zugeordnet ist, um die oder jede Teilbahn des jeweiligen Strangs so zu beschneiden, dass ein Druckprodukt nach einem oder mehreren der Ansprüche 1 bis 5 entsteht.

7. Rollendruckmaschine nach Anspruch 6, **dadurch gekennzeichnet, dass** im Bereich des Falzoberteils (21 b) eine Anzahl von N Strängen ausbildbar ist, von deren Teilbahnen die Bogen für N Bücher des Druckprodukts abtrennbar sind, wobei dem Falzoberteil (21 b) im Bereich von N-1 Strängen jeweils eine Schneideinrichtung (30) zugeordnet ist, um die oder jede Teilbahn des jeweiligen Strangs im Bereich von Ecken der abzutrennenden Bogen zu beschneiden.

## Claims

1. A print product in tabloid format, with a number N of books (11, 12, 13, 14), wherein the 1st book forms the outermost book of the print product and the Nth forms the innermost book of the print product, wherein each book (11, 12, 13, 14) comprises at least one sheet (15, 16, 17, 18), wherein all books (11, 12, 13, 14) and all sheets (15, 16, 17, 18) of the books (11, 12, 13, 14) gradually lie within one another subject to forming a joint print product back (19), wherein the books (11, 12, 13, 14) are formed out of sheets (15, 16, 17, 18) which are singled out through subsequent transverse cutting of part webs lying on top of one another, and wherein the joint print product back (19) is formed through joint transverse folding of the sheets (15, 16, 17, 18) lying on top of one another, **characterized in that** at least on a sheet half which in the print product lies on top and therefore is the upper sheet half of the or each sheet (15, 16, 17, 18) of at least one i-th book of the N books (11, 12, 13, 14), i = 1, 2, 3 to N-1, a corner of the or each sheet of the respective book is trimmed on a side located opposite the print product back (19), in order to open up a view of a portion of a sheet of the i + 1-st book lying within this book, wherein the trimmed corners are formed through trimming of part webs which are grouped into ribbons and located on top of one another, and **in that** the innermost book is not trimmed on the corners of the same.

2. The print product according to claim 1, **characterized in that** each i-th book, i = 1, 3, to N - 2, at least on the upper sheet half of the or each sheet of the same, on a side located opposite the print product back is trimmed in the region of a first corner in order to open up a view of the first corner of the i + 1-st book, and that each i + 1-st book is trimmed on the upper sheet half of the or each sheet of the same on a side located opposite the print product back in the region of a second corner located opposite the first corner, in order to open up a view of the second corner of the i + 2-nd book.

3. The print product according to claim 2, **characterized in that** on the i-th book the first corners and i + 1-st book the second corners are each trimmed identical in size.

4. The print product according to claim 1, **characterized in that** on each i-th book, i = 1, 2, 3, to N - 1, at least on the upper sheet half of the or each sheet of the same on a side located opposite the print product back, a corner is trimmed in order to open up a view of a portion of the i + 1-st book.

5. The print product according to claim 4, **characterized in that** on all i-th books an upper corner or a lower corner each is trimmed, namely in such a manner that the trimming of the corners becomes the smaller the further inside the respective book lies in the print product.

6. A reel-fed printing press for producing a print product in tabloid format, with multiple printing units for printing multiple substrate webs, with a folder superstructure (21a) located downstream of the printing units, in the region of which the printed substrate webs can be severed into part webs through longitudinal slitting devices, with a folder upper part (21b) located after the folder superstructure (21a), in which the part webs can be grouped into multiple ribbons of at least one part web each and the ribbons can be subsequently combined and with a folder (21c) located after the folder upper part (21b), wherein with a transverse cutting device (27) of the folder, stacks of sheets lying on top of one another can be severed of the combined ribbons, and wherein with folding cylinders (28, 29) of the folder on each stack a print product with a joint print product back (19) can be formed from sheets lying on top of one another through transverse folding, in which all sheets of the print product gradually lie within one another, **characterized in that** the folder upper part (21b) in the region of at least one ribbon is assigned a cutting device (30), in order to trim the or each part web of the respective ribbon so that a print product according to any one or multiple of the claims 1 to 5 is created.

7. The reel-fed printing press according to claim 6, **characterized in that** in the region of the folder upper part (21b) a number of N ribbons can be formed from the part webs of which the sheets for N books of the print product can be severed, wherein the folder upper part (21b) in the region of N - 1 ribbons is assigned a cutting device (30) each in order to trim the or each part web of the respective ribbon in the region of corners of the sheets to be severed.

## Revendications

1. Produit d'impression en format tabloïde, comportant un nombre N de livrets (11, 12, 13, 14), le 1^{er} livret constituant celui situé le plus à l'extérieur du produit d'impression et le N^{ième} livret celui situé le plus à l'intérieur du produit d'impression, chaque livret (11, 12, 13, 14) comprenant au moins une feuille (15, 16, 17, 18), tous les livrets (11, 12, 13, 14) et toutes les feuilles (15, 16, 17, 18) des livrets (11, 12, 13, 14) étant imbriqués successivement en formant un dos commun de produit d'impression (19), les livrets (11, 12, 13, 14) étant constitués de sous-bandes obtenues par coupe longitudinale de bandes de support d'impression imprimées et par coupe transversale consécutive de sous-bandes superposées de feuilles individualisées (15, 16, 17, 18) et le dos commun de produit d'impression (19) étant formé par pliage transversal commun des feuilles superposées (15, 16, 17, 18), **caractérisé en ce que**, au moins au niveau d'une moitié située en haut dans le produit d'impression et donc supérieure de la ou de chaque feuille (15, 16, 17, 18) d'au moins un i^{ème} livret parmi les N livrets (11, 12, 13, 14), i = 1, 2, 3 jusqu'à N-1, sur une face opposée au dos de produit d'impression (19), un coin de la ou de chaque feuille du livret respectif est coupé pour dégager une vue sur une section d'une feuille du i+1^{ième} livret se trouvant dans ce livret, les coins coupés étant constitués en coupant des sous-bandes superposées groupées en files et le livret situé le plus à l'intérieur n'étant pas coupé à ses coins.

2. Produit d'impression selon la revendication 1, **caractérisé en ce que**, chaque i^{ème} livret, i = 1, 3 jusqu'à N-2, est coupé au moins au niveau de la moitié supérieure de la ou de chaque feuille de celui-ci, sur une face opposée au dos de produit d'impression, au niveau d'un premier coin pour dégager une vue sur le premier coin du i+1^{ième} livret et que chaque i+1^{ième} livret est coupé au moins au niveau de la moitié supérieure de la ou de chaque feuille de celui-ci sur une face opposée au dos de produit d'impression, au niveau d'un second coin opposé au premier coin pour dégager une vue sur le second coin du i+2^{ième} livret.

3. Produit d'impression selon la revendication 2, **caractérisé en ce que**, sur le i^{ème} livret, les premiers coins et, sur le i+1^{ième} livret, les seconds coins sont respectivement coupés à une même dimension.

4. Produit d'impression selon la revendication 1, **caractérisé en ce que**, sur chaque i^{ème} livret, i = 1, 2, 3 jusqu'à N-1, au moins au niveau de la moitié supérieure de la ou de chaque feuille de celui-ci, sur une face opposée au dos de produit d'impression, un angle est coupé pour dégager une vue sur une section du i+1^{ième} livret.

5. Produit d'impression selon la revendication 4, **caractérisé en ce que**, sur tous les i^{èmes} livrets, respectivement un coin supérieur ou un coin inférieur est coupé, à savoir de manière à ce que la découpe des coins soit d'autant plus réduite que le livret respectif se trouve loin à l'intérieur du produit d'impression.

6. Presse rotative pour la fabrication d'un produit d'impression en format tabloïde, comportant plusieurs unités d'impression pour l'impression de plusieurs bandes de support d'impression, une structure de pliage (21a) en aval des unités d'impression, au niveau de laquelle les bandes de support d'impression peuvent être divisées en sous-bandes par des dispositifs de coupe longitudinale, un élément de pliage supérieur (21b) en aval de la structure de pliage (21a), dans lequel les sous-bandes peuvent être groupées en plusieurs files faites respectivement d'au moins une sous-bande puis les files peuvent être réunies, et un appareil de pliage (21c) en aval de l'élément de pliage supérieur (21b), des piles de feuilles superposées pouvant être détachées des files réunies par un dispositif de coupe transversale (27) de l'appareil de pliage et un produit d'impression comportant un dos commun de produit d'impression (19) pouvant être constitué par des cylindres de pliage (28, 29) de l'appareil de pliage sur chaque pile de feuilles superposées par pliage transversal, produit d'impression dans lequel toutes les feuilles du produit d'impression sont imbriquées successivement, **caractérisée en ce qu'**un dispositif de coupe (30) est associé à l'élément de pliage supérieur (21b), au niveau d'au moins une file, pour couper la ou chaque sous-bande de la file respective de manière à obtenir un produit d'impression selon une ou plusieurs des revendications 1 à 5.

7. Presse rotative selon la revendication 6, **caractérisée en ce que**, au niveau de l'élément de pliage supérieur (21b), un nombre de N files peuvent être constituées, files dont peuvent être détachées de leurs sous-bandes les feuilles destinées à N livrets du produit d'impression, un dispositif de coupe (30) étant respectivement associé à l'élément de pliage supérieur (21b), au niveau de N-1 files, pour couper la ou chaque sous-bande de la file respective au niveau de coins des feuilles à détacher.
